# EUROPÄISCHE PATENTANMELDUNG

(11) **EP 4 692 712 A1**
(43) Veröffentlichungstag der Anmeldung: **11.02.2026**
(21) Anmeldenummer: 25188029.0
(22) Anmeldetag: 08.07.2025
(51) Int. Cl.: F28F 1/42, F28D 7/10, F28D 21/00, F28F 1/40, F28F 21/08

(54) **KOAXIALWÄRMETAUSCHER UND KREISLAUF MIT EINEM KOAXIALWÄRMETAUSCHER**

(30) Priorität: 07.08.2024 DE 102024002556
(71) Anmelder: Wieland-Werke AG, 89079 Ulm (DE)
(72) Erfinder: Gaibler, Harald, 89616 Rottenacker (DE); Obst, Verena, 89231 Neu-Ulm (DE)

(57) **Zusammenfassung**

Die Erfindung betrifft einen Koaxialwärmetauscher (1) für reversiblen Betrieb, mit einem Innenrohr (2) mit einer Rohrachse (10), einer Rohrwand (20), einer Außenseite (21) und einer Innenseite (22), wobei das Innenrohr (2) eine durchströmbare Querschnittsfläche (A1) aufweist und wobei auf der Außenseite (21) des Innenrohrs (2) Rippen (25) mit einer Rippenhöhe (H1) gebildet sind, und mit einem koaxial zum Innenrohr (2) angeordneten Außenrohr (3) mit einer Rohrwand (30), einer Außenseite (31) und einer Innenseite (32), wobei auf der Innenseite (32) des Außenrohrs (3) Vorsprünge (35) gebildet sind, die im Wesentlichen in Radialrichtung von der Rohrwand (30) des Außenrohrs (3) abstehen und sich kontinuierlich achsparallel oder helixförmig entlang der Innenseite (32) des Außenrohrs (3) erstrecken, wobei die Vorsprünge (35) des Außenrohrs (3) mit den Rippen (25) auf der Außenseite (21) des Innenrohrs (2) einen Winkel von mindestens 60° einschließen und mit diesen verbunden sind, wodurch zwischen der Rohrwand (30) des Außenrohrs (3) und den Spitzen (26) der Rippen (25) des Innenrohrs (2) mehrere nebeneinander verlaufende, parallel durchströmbare Kanäle (4) gebildet sind, die jeweils eine quer zur Strömungsrichtung gemessene Querschnittsfläche (A2) und eine Kanalhöhe (H2) aufweisen, wobei benachbarte Kanäle (4) jeweils durch einen Vorsprung (35) des Außenrohrs (3) voneinander getrennt sind, und wobei das Verhältnis von durchströmbarer Querschnittsfläche (A1) des Innenrohrs (2) zur Summe der Querschnittsflächen (A2) aller Kanäle (4) mindestens 0,5 und höchstens 5 beträgt. Die Erfindung betrifft ferner einen thermodynamischen Kreislauf mit einem solchen Koaxialwärmetauscher und ein Verfahren zum Betrieb eines solchen Kreislaufs.

## Beschreibung

Die Erfindung betrifft einen Koaxialwärmetauscher für reversiblen Betrieb, einen thermodynamischen Kreislauf mit einem solchen Koaxialwärmetauscher sowie ein Verfahren zum Betreiben eines solchen Kreislaufs.

Koaxialwärmetauscher werden aufgrund ihrer Robustheit und Unempfindlichkeit gegen Verschmutzung häufig in Wärmepumpen und in Kälte- und Klimaanlagen als Verflüssiger oder als Verdampfer eingesetzt. Insbesondere werden Koaxialwärmetauscher in Anwendungen mit reversiblem Betrieb verwendet. Reversibler Betrieb bedeutet, dass in einer ersten Betriebszeit, beispielsweise im Winter, der Wärmetauscher als Verflüssiger betrieben wird, während in einer zweiten Betriebszeit, beispielweise im Sommer, der Wärmetauscher als Verdampfer betrieben wird. Der Wärmetauscher muss also sowohl als Verdampfer als auch als Verflüssiger verwendbar sein. Dabei muss die Leistung in beiden Betriebsmodi ungefähr auf dem gleichen Niveau sein.

Aus den Patentschriften US 5 409 057 A und US 5 551 504 A sind Wärmetauscher mit koaxialer Anordnung eines Innenrohrs und eines Außenrohrs bekannt. Als Innenrohr wird dabei ein Rohr verwendet, dessen Rohrwand so verformt ist, dass ein Profil mit mehreren Strömungskanälen gebildet ist. Zusätzlich wird das Rohr verdrillt, so dass die Strömungskanäle helixförmig verlaufen.

Aus der Druckschrift US 2011 / 0 214 847 A1 sind Koaxialwärmetauscher bekannt, bei denen entweder das Außenrohr achsparallele Innenrippen oder das Innenrohr achsparallele Außenrippen aufweist.

Des Weiteren ist aus der Druckschrift US 813 918 A ein Koaxialwärmetauscher bekannt, der ein Innenrohr mit achsparallel verlaufenden Außenrippen und ein Außenrohr mit ebenfalls achsparallel verlaufenden Innenrippen aufweist. Die Außenrippen des Innenrohrs erstrecken sich bis zur Rohrwand des Außenrohrs, während sich die Innenrippen des Außenrohrs bis zur Rohrwand des Innenrohrs erstrecken. Die Außenrippen des Innenrohrs und die Innenrippen des Außenrohrs verlaufen parallel zueinander, so dass zwischen dem Außenrohr und dem Innenrohr Kanäle gebildet sind, die jeweils von einer Innenrippe des Außenrohrs und einer Außenrippe des Innenrohrs begrenzt werden. Die Begrenzungsflächen der Kanäle sind glatt. Der Vorteil eines Wärmetauschers mit achsparallelen Rippen ist ein geringer Druckabfall. Nachteilhaft ist, dass achsparallele, glatte Rippen nur eine geringe Verwirbelung des in den Kanälen strömenden Mediums bewirken und deshalb den Wärmeübergang nicht wesentlich verbessern.

Der Erfindung liegt die Aufgabe zugrunde, einen hinsichtlich Kosten und Leistung verbesserten Koaxialwärmetauscher für reversiblen Betrieb anzugeben. Der reversible Betrieb erfordert dabei, dass im Betriebsmodus Verdampfung ungefähr die gleiche thermische Leistung erreicht wird wie im Betriebsmodus Verflüssigung. Außerdem soll der Koaxialwärmetauscher hinsichtlich der Nennleistung leicht skalierbar sein. Ferner liegt der Erfindung die Aufgabe zugrunde, einen thermodynamischen Kreislauf für reversiblen Betrieb und ein Verfahren zum Betrieb eines solchen Kreislaufs anzugeben.

Die Erfindung wird bezüglich eines Koaxialwärmetauschers durch die Merkmale des Anspruchs 1, bezüglich eines thermodynamischen Kreislaufs durch die Merkmale des Anspruchs 13 und bezüglich eines Verfahrens zum Betreiben eines thermodynamischen Kreislaufs durch die Merkmale des Anspruchs 14 wiedergegeben. Die weiteren rückbezogenen Ansprüche betreffen vorteilhafte Aus- und Weiterbildungen der Erfindung.

Die Erfindung betrifft einen reversibel betreibbaren Koaxialwärmetauscher mit einem Innenrohr und mit einem koaxial zum Innenrohr angeordneten Außenrohr. Das Innenrohr weist eine Rohrachse, eine Rohrwand, eine Außenseite, eine Innenseite und eine durchströmbare Querschnittsfläche auf. Auf der Außenseite des Innenrohrs sind Rippen gebildet. Die Rippenhöhe wird von der Rohrwand des Innenrohrs bis zur unverformten Spitze der Rippen gemessen. Das Innenrohr ist bevorzugt aus Kupfer oder aus einer Kupferlegierung. Das Außenrohr weist eine Rohrwand, eine Außenseite und eine Innenseite auf. Auf der Innenseite des Außenrohrs sind Vorsprünge gebildet, die im Wesentlichen in Radialrichtung von der Rohrwand des Außenrohrs, also zum Innenrohr hin, abstehen und sich kontinuierlich achsparallel oder helixförmig entlang der Innenseite des Außenrohrs über die gesamte Länge des Außenrohrs oder über einen Teil der Länge des Außenrohrs erstrecken. Bevorzugt schließen die Vorsprünge des Außenrohrs mit der Achse des Innenrohrs und folglich auch mit der Achse des Außenrohrs einen Winkel von maximal 30° ein. Besonders bevorzugt beträgt dieser Winkel maximal 15°. Die Vorsprünge des Außenrohrs schließen mit den Rippen auf der Außenseite des Innenrohrs einen Winkel von mindestens 60°, bevorzugt von mindestens 80° ein und sind mit diesen verbunden, indem sie die Rippen zumindest berühren. Dadurch sind zwischen der Rohrwand des Außenrohrs und den Spitzen der Rippen des Innenrohrs mehrere nebeneinander verlaufende, parallel durchströmbare Kanäle gebildet. Die Kanäle weisen jeweils eine quer zur Strömungsrichtung gemessene Querschnittsfläche und eine Kanalhöhe auf, wobei die Kanalhöhe von der Rohrwand des Außenrohrs bis zu den unverformten Spitzen der Rippen des Innenrohrs gemessen wird. Benachbarte Kanäle sind jeweils durch einen Vorsprung des Außenrohrs voneinander getrennt. Die Summe der Querschnittsflächen aller Kanäle stellt die gesamte durchströmbare Querschnittsfläche zwischen Außenrohr und Innenrohr dar. Das Verhältnis von durchströmbarer Querschnittsfläche des Innenrohrs zur Summe der Querschnittsflächen aller Kanäle beträgt mindestens 0,5, bevorzugt mindestens 0,9, besonders bevorzugt mindestens 1,4, und höchstens 5, bevorzugt höchstens 4, besonders bevorzugt höchstens 3,3.

Der Koaxialwärmetauscher kann sowohl als Verdampfer als auch als Verflüssiger betrieben werden, wobei die Verdampfung beziehungswiese die Verflüssigung des eingesetzten Mediums in den Kanälen zwischen dem Außenrohr und dem Innenrohr stattfindet. Das Medium ist in der Regel ein synthetisches Kältemittel, wie beispielsweise R410A, oder ein natürliches Kältemittel, insbesondere ein Kohlenwasserstoff wie beispielsweise Propan. Im Innenrohr strömt im Betrieb üblicherweise ein einphasiges Fluid, meistens Wasser oder Sole. Wird der Koaxialwärmetauscher als Verdampfer betrieben, kühlt sich das einphasige Fluid ab. Wird der Koaxialwärmetauscher als Verflüssiger betrieben, erwärmt sich das einphasige Fluid.

Die Erfindung geht von der Überlegung aus, wie der zwischen Innenrohr und Außenrohr liegende Strömungsraum gestaltet sein muss, damit er sowohl für die Verdampfung eines Mediums als auch für die Verflüssigung eines Mediums geeignet ist und dabei unter üblichen Betriebsbedingungen ungefähr die gleiche thermische Leistung in beiden Betriebsmodi erbringt. Das Außenrohr weist auf seiner Innenseite Vorsprünge auf, die sich von der Rohrwand des Außenrohrs ausgehend in Radialrichtung zum Innenrohr hin erstrecken und die Rippen auf der Außenseite des Innenrohrs zumindest berühren. Dadurch wird der Strömungsraum in mehrere nebeneinander verlaufende, parallel durchströmbare Kanäle unterteilt. Bevorzugt weist der Koaxialwärmetauscher je nach Leistung und Durchmesser 10 bis 25, bevorzugt 12 bis 22 solcher Kanäle auf. Die Querschnittsfläche und die Höhe der Kanäle können so gewählt werden, dass sowohl für Verdampfung als auch für Verflüssigung optimale Strömungsbedingungen erreicht werden. Die Drucklage des verdampfenden beziehungsweise verflüssigten Mediums spielt bei der Festlegung des Designs eine wesentliche Rolle. Die Verwendung eines Innenrohrs, das auf seiner Außenseite Rippen aufweist, begünstigt sowohl die Verdampfung als auch die Verflüssigung. Die Kanäle, die durch die Vorsprünge des Außenrohrs gebildet sind, schließen mit den Rippen auf der Außenseite des Innenrohrs einen Winkel von mindestens 60°, bevorzugt von mindestens 80° ein. Als Schnittwinkel wird dabei immer der Winkel angegeben, der nicht mehr als 90° beträgt. Die Rippen des Innenrohrs verlaufen also im Wesentlichen quer zur Strömungsrichtung in den Kanälen. Im Vergleich zu Rippen, die im Wesentlichen längs zur Strömungsrichtung verlaufen, wird durch quer verlaufende Rippen der Wärmeübergang sowohl bei Verdampfung als auch bei Verflüssigung deutlich gesteigert.

Die durchströmbare Querschnittsfläche des Innenrohrs und die gesamte durchströmbare Querschnittfläche zwischen Innenrohr und Außenrohr müssen aufeinander abgestimmt sein. Je nach Einsatzbedingungen des Wärmetauschers beträgt das Verhältnis von durchströmbarer Querschnittsfläche des Innenrohrs zur Summe der Querschnittsflächen aller Kanäle mindestens 0,5, bevorzugt mindestens 0,9, besonders bevorzugt mindestens 1,4, und höchstens 5, bevorzugt höchstens 4, besonders bevorzugt höchstens 3,3. Ist dieses Verhältnis kleiner als 0,5, dann ist die gesamte durchströmbare Querschnittfläche zwischen Innenrohr und Außenrohr zu groß, so dass die Strömungsgeschwindigkeit des verdampfenden beziehungsweise kondensierenden Mediums zu gering ist und der Wärmeübergang sich deshalb verschlechtert. Ist dieses Verhältnis größer als 5, dann ist die gesamte durchströmbare Querschnittfläche zwischen Innenrohr und Außenrohr zu klein, so dass der Druckabfall des verdampfenden beziehungsweise kondensierenden Mediums zu groß ist. Dies ist insbesondere für den Betrieb im Verdampfungsmodus nachteilhaft.

Der vorstehend beschriebene Koaxialwärmetauscher zeichnet sich durch eine sehr gute Leistungscharakteristik aus. Unter üblichen Bedingungen liegt die Leistung im Verdampferbetrieb auf dem gleichen Niveau wie im Verflüssigerbetrieb. Ferner ermöglicht das Konzept, welches der Konstruktion des Koaxialwärmetauschers zugrunde liegt, eine leichte Anpassung des Wärmetauschers an die vorgegebenen Betriebsbedingungen und die Eigenschaften des eingesetzten Mediums, wie beispielsweise dessen Drucklage. Es ist auch leicht möglich, ausgehend von einer bestimmten Nennleistung den Wärmetauscher durch eine Variation der Design-Parameter so abzuwandeln, dass er die doppelte Leistung oder die halbe Leistung erreicht. Die Konstruktion des Koaxialwärmetauschers ist also sehr flexibel und gut skalierbar.

Das Innenrohr weist auf seiner Innenseite bevorzugt helixförmige Innenrippen oder ähnlich Elemente auf, die eine Verwirbelung des im Innenrohr strömenden Fluids bewirken. Darüber hinaus kann das Innenrohr als doppelwandiges Rohr ausgeführt sein, bei welchem zur Detektion von Leckagen kleine Kanäle in der Doppelwand des Rohres vorhanden sind. Solche Rohre sind als Sicherheitsrohre bekannt.

Das Außenrohr kann bevorzugt kraftschlüssig, insbesondere durch einen Presssitz mit den Rippen des Innenrohrs verbunden sein.

Ferner kann das Außenrohr mit einem Mantelrohr aus einem anderen Werkstoff, wie beispielsweise Edelstahl oder Titan, umhüllt sein.

Der Koaxialwärmetauscher kann gerade sein oder er kann zu einer Wendel gewickelt sein oder eine andere Form aufweisen.

Im Rahmen einer Ausführungsform kann das Verhältnis von Höhe der Rippen des Innenrohrs zur Kanalhöhe mindestens 0,1, bevorzugt mindestens 0,2, und höchstens 1,1, bevorzugt höchstens 0,8, besonders bevorzugt höchstens 0,5, betragen. Ist das Verhältnis kleiner als 0,1, haben Rippen des Innenrohrs zu wenig Effekt auf den Wärmeübergang. Ist das Verhältnis größer als 1,1, dann ist der Druckabfall des in den Kanälen strömenden Mediums zu groß.

Im Rahmen einer weiteren Ausführungsform kann die Kanalhöhe mindestens 1 mm und höchstens 10 mm, bevorzugt höchstens 5 mm, betragen. In diesem Bereich ergeben sich besonders vorteilhafte Verhältnisse hinsichtlich Wärmeübergang und Druckabfall. Ferner sind Kanalhöhen in diesem Bereich gut herstellbar.

Im Rahmen einer weiteren Ausführungsform kann die Querschnittsfläche der Kanäle mindestens 2,5 mm², bevorzugt mindestens 5,0 mm², und höchstens 23 mm², bevorzugt höchstens 13,0 mm², besonders bevorzugt höchstens 8,0 mm², betragen. In diesem Bereich ergeben sich besonders vorteilhafte Verhältnisse hinsichtlich Wärmeübergang, Druckabfall und Herstellbarkeit.

Im Rahmen einer speziellen Ausführungsform kann das Außenrohr ein extrudiertes Profilrohr, bevorzugt aus Aluminium oder einer Aluminiumlegierung, sein. Bei einem extrudierten Profilrohr werden die Rohrwand und die Vorsprünge auf der Innenseite des Rohres gleichzeitig durch einen Extrusionsvorgang erzeugt. Die Vorsprünge sind somit monolithisch mit der Rohrwand verbunden. Wenn als Außenrohr ein extrudiertes Profilrohr verwendet wird, kann der vorstehend beschriebene Koaxialwärmetauscher besonders leicht und günstig hergestellt werden. Bei einem extrudierten Profilrohr können Durchmesser, Höhe der Vorsprünge und deren Anzahl leicht variiert werden. Hieraus resultiert eine große Flexibilität beim Design des Wärmetauschers. Bevorzugt verlaufen die Vorsprünge achsparallel.

Im Rahmen einer weiteren Ausführungsform kann das Innenrohr ein gewalztes Rippenrohr sein, bei dem die Rippen monolithisch mit der Rohrwand verbunden sind und schraubenlinienförmig unter einem Winkel von 80° bis 89,5°, bevorzugt von 85° bis 88,5°, gemessen gegen die Rohrachse umlaufen. Gewalzte Rippenrohre weisen hinsichtlich der Wärmeübertragung hervorragende Eigenschaften auf und sind in vielen Abmessungen und Design-Varianten herstellbar.

Im Rahmen einer speziellen Ausgestaltung dieser Ausführungsform können die Rippen eine Teilung von 0,40 mm bis 0,75 mm, bevorzugt von 0,45 mm bis 0,65 mm, aufweisen. Die Teilung der Rippen wird dabei längs zur Rohrachse gemessen. In diesem Bereich ergeben sich besonders günstige Bedingungen sowohl für Verdampfung als auch für die Verflüssigung.

Im Rahmen einer weiteren speziellen Ausgestaltung dieser Ausführungsform können die Rippen eine Höhe von mindestens 0,3 mm, bevorzugt mindestens 0,5 mm, und höchstens 1,1 mm aufweisen. In diesem Bereich ergeben sich besonders vorteilhafte Verhältnisse hinsichtlich Wärmeübergang, Druckabfall und Herstellbarkeit.

Im Rahmen einer weiteren speziellen Ausgestaltung dieser Ausführungsform können die Rippen Kerben aufweisen. Durch das Kerben der Rippen werden viele konvexe Kanten erzeugt, die günstig für die Verflüssigung sind. Überraschenderweise hat sich gezeigt, dass ein Rippenrohr mit gekerbten Rippen auch eine gute Leistung im Verdampfungsbetrieb aufweist.

Im Rahmen einer weiteren speziellen Ausgestaltung dieser Ausführungsform können die Rippen eine Struktur aufweisen, die Hinterschneidungen und/oder Hohlräume umfasst. Eine Rippenstruktur mit Hinterschneidungen und/oder Hohlräumen ist günstig für die Verdampfung. Überraschenderweise hat sich gezeigt, dass ein Rippenrohr mit einer solchen Struktur auch eine sehr gute Leistung im Verflüssigungsbetrieb aufweist.

Im Rahmen einer weiteren Ausgestaltung dieser Ausführungsform kann das Innenrohr auf seiner Außenseite und/oder auf seiner Innenseite eine Beschichtung aufweisen.

Vorteilhafterweise können die Vorsprünge des Außenrohrs in die Rippen auf der Außenseite des Innenrohrs eindringen. Dadurch sind die Rippen an den Eindringstellen zumindest im Bereich ihrer Spitze plastisch verformt. Infolge des Eindringens wird eine mechanische Verklammerung des Außenrohrs und des Innenrohrs gebildet, die sich besonders günstig auf die Wärmeübertragung des Wärmetauschers auswirkt. Die Vorsprünge können im Extremfall über die gesamte Höhe der Rippen des Innenrohrs bis zu dessen Rohrwand eindringen. Bevorzugt beträgt die Eindringtiefe der Vorsprünge mindestens 10 % der Höhe der Rippen des Innenrohrs.

Im Rahmen einer weiteren Ausführungsform der Erfindung können die Vorsprünge des Außenrohrs lediglich entlang eines Teils der Länge des Innenrohrs, also lediglich partiell, gebildet sein. Bei dieser Ausführungsform sind die Vorsprünge nur in einem ersten Abschnitt bezogen auf die Gesamtlänge des Innenrohrs gebildet, während in einem zweiten Abschnitt ein Außenrohr verwendet wird, das keine Vorsprünge auf seiner Innenseite aufweist. Die Länge des ersten Abschnitts kann dabei bevorzugt 40 % bis 70 % der Gesamtlänge des Innenrohrs betragen. Weil im zweiten Abschnitt keine Vorsprünge vorhanden sind, ist der Strömungsraum zwischen dem Innenrohr und dem Außenrohr dort nicht in mehrere Kanäle unterteilt, sondern als Ringraum gebildet. Dadurch wird der Druckabfall des zwischen Innenrohr und Außenrohr strömenden Mediums reduziert.

Hinsichtlich weiterer technischer Merkmale und Vorteile des erfindungsgemäßen Koaxialwärmetauschers wird hiermit explizit auf die Erläuterungen im Zusammenhang mit dem nachstehend beschriebenen thermodynamischen Kreislauf sowie auf die Figuren, die Figurenbeschreibung und die Ausführungsbeispiele verwiesen.

Ein weiterer Aspekt der Erfindung betrifft einen thermodynamischen Kreislauf mit einem Koaxialwärmetauscher wie vorstehend beschrieben. Der Kreislauf ist so eingerichtet, dass der Koaxialwärmetauscher in einer ersten Betriebszeit als Verdampfer und in einer zweiten Betriebszeit als Verflüssiger betreibbar ist und dass dabei die Verdampfung beziehungsweise die Verflüssigung in den Kanälen des Koaxialwärmetauschers erfolgt. Bevorzugt erfolgt die Verflüssigung im Gegenstrom zu dem im Innenrohr strömenden Fluid, während die Verdampfung bevorzugt im Gleichstrom zu dem im Innenrohr strömenden Fluid erfolgt. Der thermodynamische Kreislauf umfasst üblicherweise ferner einen Verdichter, ein Expansionsventil sowie einen weiteren Wärmetauscher, der in der ersten Betriebszeit als Verflüssiger und in der zweiten Betriebszeit als Verdampfer betreibbar ist.

Ein weiterer Aspekt der Erfindung betrifft ein Verfahren zum Betrieb eines thermodynamischen Kreislaufs wie vorstehend beschrieben. Der thermodynamische Kreislauf umfasst einen Koaxialwärmetauscher wie vorstehend beschrieben. In einer ersten Betriebszeit verdampft ein Medium in den Kanälen des Koaxialwärmetauschers, während in einer zweiten Betriebszeit ein Medium in den Kanälen des Koaxialwärmetauschers verflüssigt wird.

Hinsichtlich weiterer technischer Merkmale und Vorteile des erfindungsgemäßen Verfahrens wird hiermit explizit auf die Erläuterungen im Zusammenhang mit dem erfindungsgemäßen Koaxialwärmetauscher sowie auf die Figuren, die Figurenbeschreibung und die Ausführungsbeispiele verwiesen.

Ausführungsbeispiele der Erfindung werden anhand der schematischen Zeichnungen näher erläutert. Darin zeigen:
- Fig. 1: eine Schrägansicht eines Koaxialwärmetauschers
- Fig. 2: einen Querschnitt eines Koaxialwärmetauschers
- Fig. 3: eine Schrägansicht eines Innenrohrs mit Kerben
- Fig. 4: einen Längsschnitt eines Innenrohrs mit Hohlräumen

Einander entsprechende Teile sind in allen Figuren mit denselben Bezugszeichen versehen.

Fig. 1 zeigt eine Schrägansicht eines Koaxialwärmetauschers 1 mit einer Rohrachse 10. Der Koaxialwärmetauscher 1 umfasst ein Innenrohr 2 mit einer Rohrwand 20, einer Außenseite 21 und einer Innenseite 22. Das Innenrohr 2 ist als gewalztes, beidseitig strukturiertes Rippenrohr ausgeführt. Auf der Innenseite 22 des Innenrohrs 2 sind Innenrippen 29 angeordnet, die helixförmig unter einem Winkel von ungefähr 45° gegen die Rohrachse 10 geneigt verlaufen. Auf der Außenseite 21 sind Rippen 25 angeordnet, die schraubenlinienförmig unter einem Steigungswinkel von ungefähr 88° gemessen gegen die Rohrachse 10 umlaufen. Bei dem in Fig. 1 dargestellten Ausführungsbeispiel weisen die Rippen 25 des Innenrohrs 2 aus Gründen der Vereinfachung keine zusätzliche Struktur auf. Der Koaxialwärmetauscher 1 umfasst ferner ein koaxial zum Innenrohr 2 angeordnetes Außenrohr 3 mit einer Rohrwand 30, einer Außenseite 31 und einer Innenseite 32. Ein Teil des Außenrohrs 3 ist in Fig. 1 nicht dargestellt, damit das Innenrohr 2 besser sichtbar ist. Auf der Innenseite 32 des Außenrohrs 3 sind Vorsprünge 35 angeordnet, die parallel zur Rohrachse 10 kontinuierlich über die gesamte Länge des Außenrohrs 3 verlaufen. Das Außenrohr 3 ist als extrudiertes Profilrohr ausgeführt und die Vorsprünge 35 sind mit der Rohrwand 30 des Außenrohrs 3 monolithisch verbunden. Die Vorsprünge 35 stehen in Radialrichtung von der Rohrwand 30 ab und erstrecken sich bis zu den Rippen 25 des Innenrohrs 2, so dass sie die Rippenspitzen 26 zumindest berühren. Dadurch sind zwischen der Innenseite 32 des Außenrohrs 3 und den Rippen 25 des Innenrohrs 2 durchströmbare Kanäle 4 gebildet, die sich parallel zur Rohrachse 10 kontinuierlich über die gesamte Länge des Koaxialwärmetauschers 1 erstrecken. In Umfangsrichtung benachbarte Kanäle 4 sind jeweils durch einen Vorsprung 35 des Außenrohrs 3 getrennt. Das Außenrohr 3 ist bevorzugt aus Aluminium oder einer Aluminiumlegierung. Die Außenseite 31 des Außenrohrs 3 ist bei dem in Fig. 1 dargestellten Ausführungsbeispiel mit einem Mantelrohr 5 überzogen. Das Mantelrohr 5 kann dem Schutz vor Korrosion dienen oder die Druckbeständigkeit des Koaxialwärmetauschers 1 verbessern.

Fig. 2 zeigt einen Querschnitt eines Koaxialwärmetauschers 1 gemäß Fig. 1. Der Querschnitt liegt in einer Ebene, die senkrecht zur Rohrachse 10 ist. Zur besseren Erkennbarkeit der einzelnen Bestandteile ist das Außenrohr 3 schraffiert dargestellt, während das Innenrohr 2 und das Mantelrohr 5 nicht schraffiert dargestellt sind. Auf der Innenseite 22 des Innenrohrs 2 sind die Innenrippen 29 zu erkennen. Die durchströmbare Querschnittsfläche des Innenrohrs 2 ist mit A1 gekennzeichnet. Auf der Außenseite 21 des Innenrohrs 2 ist eine schraubenlinienförmig umlaufende Rippe 25 dargestellt. Die Höhe H1 der Rippe 25 wird von der Rohrwand 20 bis zur Spitze 26 der unverformten Rippe 25 gemessen. Das Außenrohr 3 ist koaxial zum Innenrohr 2 angeordnet. Auf der Innenseite 32 des Außenrohrs 3 sind achtzehn Vorsprünge 35 gebildet, die sich von der Rohrwand 30 des Außenrohrs 3 in Radialrichtung nach innen erstrecken. Die in Radialrichtung innen liegenden Enden der Vorsprünge 35 sind mit den Spitzen 26 der Rippen 25 des Innenrohrs 2 in Kontakt, indem sie diese zumindest berühren. Die Vorsprünge 35 können auch in die Rippen 25 eindringen, so dass die Rippen 25 zumindest im Bereich der Rippenspitze 26 verformt sind. In diesem Fall sind die Vorsprünge 35 mit den Rippen 25 kraftschlüssig, insbesondere durch einen Presssitz, verbunden. Dadurch wird ein fester mechanischer Verbund und ein guter thermischer Kontakt zwischen dem Außenrohr 3 und dem Innenrohr 2 erreicht. Durch die Vorsprünge 35 wird der Raum zwischen der Rohrwand 30 des Außenrohrs 3 und den Spitzen 26 der Rippen 25 des Innenrohrs 2 in achtzehn parallel zueinander angeordnete Kanäle 4 unterteilt. Die Kanäle 4 weisen jeweils eine durchströmbare Querschnittfläche auf, die mit A2 bezeichnet ist. Die Höhe H2 der Kanäle 4 wird von der unverformten Spitze 26 der Rippen 25 des Innenrohrs 2 bis zur Rohrwand 30 des Außenrohrs 3 gemessen. Bevorzugt weist der durchströmbare Querschnitt der Kanäle 4 eine näherungsweise quadratische Form auf. "Näherungsweise quadratisch" bedeutet in diesem Zusammenhang, dass die Form des Querschnitts durch ein Rechteck approximiert werden kann, dessen längere Seite eine Länge aufweist, die höchstens das 1,3-fache der Länge der kürzeren Seite ist. Wie auch in Fig. 1 dargestellt, ist die Außenseite 31 des Außenrohrs 3 mit einem Mantelrohr 5 überzogen.

Als spezielles Ausführungsbeispiel eines Innenrohrs 2 zeigt Fig. 3 eine Schrägansicht der Außenseite 21 eines Rippenrohrs mit gekerbten Rippen 25. Dargestellt ist eine Teilansicht einer Rippe 25. Die Rippe 25 weist Kerben 27 auf, die sich ausgehend von der Spitze 26 der Rippe 25 in Richtung zur Rohrwand 20 erstrecken. Durch die Kerben 27 sind in der Rippe 25 zusätzliche konvexe Kanten gebildet. Konvexe Kanten verbessern den Prozess der Kondensation, weil das bei der Verflüssigung gebildete Kondensat durch die Oberflächenspannung von den konvexen Kanten besonders schnell weggezogen wird. Bevorzugt kann ein solches Rippenrohr zusätzlich eine (in Fig. 3 nicht dargestellte) Struktur auf seiner Innenseite 22 aufweisen.

Als weiteres spezielles Ausführungsbeispiel eines Innenrohrs 2 zeigt Fig. 4 einen Längsschnitt eines Rippenrohrs mit Hohlräumen 28. Dargestellt ist eine Teilansicht mit T-förmigen Rippen 25 auf der Außenseite 21 des Rohrs 2. Durch die T-Form der Rippen 25 sind zwischen der Spitze 26 der Rippen 25 und der Rohrwand 20 Hohlräume 28 gebildet. Derartige Hohlräume 28 begünstigen die Bildung von Blasenkeimstellen und verbessern somit den Wärmeübergang bei der Verdampfung. Bevorzugt kann ein solches Rippenrohr zusätzlich eine (in Fig. 4 nicht dargestellte) Struktur auf seiner Innenseite 22 aufweisen.

### Bezugszeichenliste

- 1: Koaxialwärmetauscher
- 10: Rohrachse
- 2: Innenrohr
- 20: Rohrwand
- 21: Außenseite
- 22: Innenseite
- 25: Rippe
- 26: Rippenspitze
- 27: Kerben
- 28: Hohlraum
- 29: Innenrippen
- 3: Außenrohr
- 30: Rohrwand
- 31: Außenseite
- 32: Innenseite
- 35: Vorsprung
- 4: Kanal
- 5: Mantelrohr
- A1: Querschnittsfläche Innenrohr
- A2: Querschnittsfläche Kanal
- H1: Rippenhöhe
- H2: Kanalhöhe

## Patentansprüche

1. Koaxialwärmetauscher (1) für reversiblen Betrieb, mit einem Innenrohr (2) mit einer Rohrachse (10), einer Rohrwand (20), einer Außenseite (21) und einer Innenseite (22), wobei das Innenrohr (2) eine durchströmbare Querschnittsfläche (A1) aufweist und wobei auf der Außenseite (21) des Innenrohrs (2) Rippen (25) mit einer Rippenhöhe (H1), gemessen von der Rohrwand (20) des Innenrohrs (2) bis zur unverformten Spitze (26) der Rippen (25), gebildet sind,
und mit einem koaxial zum Innenrohr (2) angeordneten Außenrohr (3) mit einer Rohrwand (30), einer Außenseite (31) und einer Innenseite (32), wobei auf der Innenseite (32) des Außenrohrs (3) Vorsprünge (35) gebildet sind, die im Wesentlichen in Radialrichtung von der Rohrwand (30) des Außenrohrs (3) abstehen und sich kontinuierlich achsparallel oder helixförmig entlang der Innenseite (32) des Außenrohrs (3) erstrecken, wobei die Vorsprünge (35) des Außenrohrs (3) mit den Rippen (25) auf der Außenseite (21) des Innenrohrs (2) einen Winkel von mindestens 60° einschließen und mit diesen verbunden sind, wodurch zwischen der Rohrwand (30) des Außenrohrs (3) und den Spitzen (26) der Rippen (25) des Innenrohrs (2) mehrere nebeneinander verlaufende, parallel durchströmbare Kanäle (4) gebildet sind, die jeweils eine quer zur Strömungsrichtung gemessene Querschnittsfläche (A2) und eine Kanalhöhe (H2), gemessen von der Rohrwand (30) des Außenrohrs bis zu den unverformten Spitzen (26) der Rippen (25) des Innenrohrs (2), aufweisen, wobei benachbarte Kanäle (4) jeweils durch einen Vorsprung (35) des Außenrohrs (3) voneinander getrennt sind, und wobei das Verhältnis von durchströmbarer Querschnittsfläche (A1) des Innenrohrs (2) zur Summe der Querschnittsflächen (A2) aller Kanäle (4) mindestens 0,5 und höchstens 5 beträgt.

2. Koaxialwärmetauscher (1) nach Anspruch 1, **dadurch gekennzeichnet, dass** das Verhältnis von Höhe (H1) der Rippen (25) des Innenrohrs (2) zur Kanalhöhe (H2) mindestens 0,1 und höchstens 1,1 beträgt.

3. Koaxialwärmetauscher (1) nach Anspruch 1 oder 2, **dadurch gekennzeichnet, dass** die Kanalhöhe (H2) mindestens 1 mm und höchstens 10 mm beträgt.

4. Koaxialwärmetauscher (1) nach einem der Ansprüche 1 bis 3, **dadurch gekennzeichnet, dass** die Querschnittsfläche (A2) der Kanäle mindestens 2,5 mm² und höchstens 23 mm² beträgt.

5. Koaxialwärmetauscher (1) nach einem der vorstehenden Ansprüche, **dadurch gekennzeichnet, dass** das Außenrohr (3) ein extrudiertes Profilrohr ist.

6. Koaxialwärmetauscher (1) nach einem der vorstehenden Ansprüche, **dadurch gekennzeichnet, dass** das Innenrohr (2) ein gewalztes Rippenrohr ist, bei dem die Rippen (25) monolithisch mit der Rohrwand (20) verbunden sind und schraubenlinienförmig unter einem Winkel von 80° bis 89,5° gemessen gegen die Rohrachse (10) umlaufen.

7. Koaxialwärmetauscher (1) nach Anspruch 6, **dadurch gekennzeichnet, dass** die Rippen (25) eine Teilung von 0,40 mm bis 0,75 mm, gemessen längs zur Rohrachse (10), aufweisen.

8. Koaxialwärmetauscher (1) nach Anspruch 6 oder 7, **dadurch gekennzeichnet, dass** die Rippen (25) eine Höhe (H1) von mindestens 0,3 mm und höchstens 1,1 mm aufweisen.

9. Koaxialwärmetauscher (1) nach einem der Ansprüche 6 bis 8, **dadurch gekennzeichnet, dass** die Rippen (25) Kerben (27) aufweisen.

10. Koaxialwärmetauscher (1) nach einem der Ansprüche 6 bis 9, **dadurch gekennzeichnet, dass** die Rippen (25) eine Struktur aufweisen, die Hinterschneidungen und/oder Hohlräume (28) umfasst.

11. Koaxialwärmetauscher (1) nach einem der vorstehenden Ansprüche, **dadurch gekennzeichnet, dass** die Vorsprünge (35) des Außenrohrs (3) in die Rippen (25) auf der Außenseite (21) des Innenrohrs (2) eindringen, wodurch die Rippen (25) an den Eindringstellen zumindest im Bereich ihrer Spitze (26) plastisch verformt sind.

12. Koaxialwärmetauscher (1) nach einem der vorstehenden Ansprüche, **dadurch gekennzeichnet, dass** die Vorsprünge (35) des Außenrohrs (3) lediglich entlang eines Teils der Länge des Innenrohrs (2) gebildet sind.

13. Thermodynamischer Kreislauf mit einem Koaxialwärmetauscher (1) nach einem der vorstehenden Ansprüche, **dadurch gekennzeichnet, dass** der Kreislauf so eingerichtet ist, dass der Koaxialwärmetauscher (1) in einer ersten Betriebszeit als Verdampfer und in einer zweiten Betriebszeit als Verflüssiger betreibbar ist und dass dabei die Verdampfung beziehungsweise die Verflüssigung in den Kanälen (4) des Koaxialwärmetauschers (1) erfolgt.

14. Verfahren zum Betrieb eines thermodynamischen Kreislaufs mit einem Koaxialwärmetauscher (1) nach einem der Ansprüche 1 bis 12, **dadurch gekennzeichnet, dass** in einer ersten Betriebszeit ein Medium in den Kanälen (4) des Koaxialwärmetauschers (1) verdampft und dass in einer zweiten Betriebszeit ein Medium in den Kanälen (4) des Koaxialwärmetauschers (1) verflüssigt wird.
